# EUROPÄISCHE PATENTSCHRIFT

(11) **EP 0 591 487 B1**
(45) Veröffentlichungstag und Bekanntmachung des Hinweises auf die Patenterteilung: **11.10.1995**
(21) Anmeldenummer: 93907748.3
(22) Anmeldetag: 20.04.1993
(51) Int. Cl.: B65D 47/26

(54) **TUBENVERSCHLUSS**
TUBE CLOSURE
FERMETURE DE TUBE

(30) Priorität: 28.04.1992 CH 1356/92
(43) Veröffentlichungstag der Anmeldung: 13.04.1994
(73) Patentinhaber: Combitool AG, CH-8344 Bäretswil (CH)
(72) Erfinder: UEBEREGGER, Heinrich, CH-8344 Bäretswil (CH)
(74) Vertreter: Salgo, Reinhold Caspar, Dr.
(86) Internationale Anmeldenummer: CH9300104
(87) Internationale Veröffentlichungsnummer: WO9322213

(56) Entgegenhaltungen:
- DE-U- 9 206 097
- FR-A- 1 548 054
- US-A- 3 447 725
- US-A- 4 488 668

## Beschreibung

Die vorliegende Erfindung betrifft einen Verschluss für Tuben nach dem Oberbegriff des Patentanspruches 1. Verschlüsse oder Verschlusskappen mit Originalitätssicherung für Tuben oder ähnliche Behälter sind viele bekannt, so z.B. aus EP-A-0 460 557, EP-A-0 459 941. Ferner sind Tubenverschlüsse bekannt, die nicht völlig abgeschraubt oder abgezogen werden müssen, um das Ausdrücken des Tubeninhalts zu ermöglichen. Bei solchen bekannten Lösungen wird der Verschluss, der in der Mitte ein Loch aufweist, eine oder mehrere Umdrehungen aufgedreht. Dabei hebt sich der Rand des genannten Loches von einem Stift ab, der es im verschraubten Zustande verschliesst. Dabei wird ein Ringspalt frei, durch welchen der Inhalt der Tube, oder des Behälters allgemein, ausläuft oder aktiv ausgedrückt werden kann.

Sollen einer Tube nur kleine Quantitäten entnommen werden, so hat sich diese Lösung nicht durchzusetzen vermocht, da sich bei einer Salbe oder Crème beim Austritt aus einer Ringspaltöffnung ein Schlauch bildet, der wenig formstabil ist und daher keinen sicheren Rückschluss auf die ausgetretene Menge zulässt.

Der Nachteil, den die meisten bekannten Originalitätsverschlüsse aufweisen, (die zwei genannten Europäischen Patentanmeldungen stehen stellvertretend für eine grosse Zahl ähnlicher Lösungen) liegt hauptsächlich in ihrer räumlichen Komplexität. Entweder sind Sollbruchstellen teils sehr komplizierter Natur vorgesehen, teils sind Originalitäts-Bänder zu zerreissen oder zu dehnen, die verlangen, dass der Verschluss aus mehreren komplizierten Teilen zusammengesetzt werden muss. Dies macht entweder mehrere oder sehr komplizierte Spritzformen erforderlich, die sich verteuernd auf das Produkt auswirken.

Aus FR-A1-1 548 054 ist ein drehbarer Verschluss für eine Streudose bekannt. Dabei wird eine Vielzahl von Streulöchern im Deckel des Verschlusses, die auf einem Kreis angeordnet sind, von einer gleichen Zahl von koinzidierenden Noppen gleicher Anordnung verschlossen. Diese Noppen sind auf Auskragungen der inneren Wandfläche des behälterseitigen Teiles des Verschlusses angeordnet. Zum Oeffnen des Verschlusses wird der Deckel um seine Rotationsachse gedreht; dadurch verschieben sich die Streulöcher von den genannten Noppen weg, und das Streugut kann aus den Löchern herausgeschüttelt werden.

Die Aufgabe, die mit der vorliegenden Erfindung gelöst werden soll, ist die Schaffung eines Verschlusses für Tuben oder weiche Kunststoff-Flaschen, der nicht völlig abgeschraubt werden muss, um das Ausdrücken des Inhaltes zu ermöglichen, und der in einfacher Weise mit einer Originalitäts-Sicherung verbunden werden kann.

Die Lösung der gestellten Aufgabe ist wiedergegeben im Patentanspruch 1 hinsichtlich der Hauptmerkmale der Erfindung, in den Patentansprüchen 2 bis 12 hinsichtlich weiterer Ausgestaltungen.

Der Erfindungsgedanke ist anhand mehrerer Ausführungsbeispiele in den beigefügten Zeichnungen näher erläutert.

Es zeigen
- Fig. 1a, b: Ein erstes Ausführungsbeispiel in Schnitt und Draufsicht,
- Fig. 2a,b: Eine Phantom-Darstellung des ersten Ausführungsbeispiels,
- Fig. 3a, b: Ein zweites Ausführungsbeispiel in Schnitt und Draufsicht,
- Fig. 4: Ein drittes Ausführungsbeispiel im Schnitt.

Das erste Ausführungsbeispiel ist in Fig. 1a,b im Schnitt, in Fig. 1b in einer Draufsicht dargestellt. Ein Tubenkörper 1 trägt - mit ihm beispielsweise durch Schweissen verbunden - eine Schulter 2, die sich nach oben verengt zu einem Tubenhals 7. Dieser weist einen Ringwulst 4 auf. Eine Verschlusskappe 3 ist gegliedert in zwei konzentrische zylindrische Teile 8, 9 und eine Abschlussplatte 10, wobei der innere zylindrische Teil 9 mit kleinem Spiel auf den Tubenhals 7 passt und eine dem Ringwulst 4 entsprechende Ringnut 5 aufweist. Ringwulst 4 und Ringnut 5 sind so geformt, dass die Verschlusskappe 3 wohl - durch Dehnen des inneren zylindrischen Teiles 9 - über den Tubenhals 7 geschoben werden kann, dass aber ein Abziehen der Verschlusskappe 3 ohne deren Zerstörung nicht mehr möglich ist. Der Tubenhals 7 ist bis auf eine exzentrisch liegende Oeffnung 6 verschlossen. In der dargestellten Position der Verschlusskappe 3 ist die Oeffnung 6 von der Abschlussplatte 10 dicht verschlossen. Selbstverständlich braucht die äussere Gliederung der Verschlusskappe 3 nicht die dargestellte Form zu haben, sondern kann bezüglich der Abschlussplatte 10 eben, konvex oder konkav gestaltet sein; ferner kann der Uebergang von Abschlussplatte 10 zu äusserem zylindrischen Teil 8 ein allmählicher sein; auch braucht der äussere zylindrische Teil 8 nicht wirklich eine zylindrische Form aufzuweisen: polygonale Gestaltungen sind ebenso denkbar und bilden eine Geschmacks-Frage, nicht eine technische.

Im Tubenhals 7 ist, ebenfalls exzentrisch, um einen Winkel α gegenüber der Oeffnung 6 versetzt, aber im gleichen Abstand von der Achse des Tubenhalses 7, ein nach unten geschlossener, nach oben offener Zylinder 11 angeformt, der eine, von einer Schraubenfeder 12 nach oben gedrückte Kugel 13 enthält. Die Kugel 13 ist im Zylinder 11 mit Spiel beweglich und verschliesst - in der Position gemäss Fig. 1a, b - eine Oeffnung 14 in der Verschlusskappe 3, welche Oeffnung 14 kugelschalen-segmentartig geformt ist.

Soll der Tube etwas von ihrem Inhalt entnommen werden, so wird die Verschlusskappe 3 um den Winkel α gedreht. Dabei drückt die Abschlussplatte 10 die Kugel 13 gegen den Widerstand der Schraubenfeder 12 nach unten; die Oeffnung 14 in der Verschlusskappe 3 kommt über die Oeffnung 6 zu liegen.: Der Inhalt der Tube kann entnommen werden. Nach dem Zurückdrehen in die Ausgangsposition gemäss Fig. 1a, b verschliesst die Kugel 13 die Oeffnung 14 wieder, und allfällige Reste des Tubeninhaltes können mit dem Finger sauber von der Kugel entfernt werden.

Die Beschränkung der Drehbarkeit der Verschlusskappe 3 auf den vorgesehen Winkel α wird durch das Zusammenwirken eines Nockens 15, der an der Schulter 2 angeformt ist, und einer seitlichen Ausnehmung 16 im äusseren zylindrischen Teil 8 der Verschlusskappe 3 bewirkt. Die Ausnehmung 16 ist demnach so breit, dass sie unter Berücksichtigung der Breite des Nockens 15 die Drehung der Verschraubkappe 3 um den Winkel α zulässt. Die mit 17 bis 20 bezeichneten Teile werden im Zusammenhang mit Fig. 4 erläutert.

Fig. 4 zeigt eine perspektivische Phantom-Darstellung des Ausführungsbeispiels gemäss Fig. 1a, b. In den Hohlraum zwischen der Schulter 2 und den zylindrischen Teilen 8, 9 ist ein Ring 17 eingelegt, der über einen Streifen 19 und eine Sollbruchstelle 18 mit einem ausserhalb der Verschlusskappe 3 befindlichen Lappen verbunden ist. Die Sollbruchstelle 18 liegt unmittelbar innerhalb der Ausnehmung 16. Die Dimensionen des Lappens 20 sind grösser als die Breite der Ausnehmung 16. Die Dicke des Materials dieser Originalitätssicherung, bestehend aus den mit 17 bis 20 bezeichneten Teilen, entspricht vorzugsweise der Höhe der Ausnehmung 16. Der Lappen 20 kann beispielsweise mit Preis, Produktinformation und Haltbarkeitsdatum versehen werden. Ohne Zerreissen der Sollbruchstelle 18 kann die Verschlusskappe 3 nicht gedreht, und die Verschlusskappe 3 sonst nur unter Gewaltanwendung und deren Zerstörung von der Tube abgesprengt werden.

Die beschriebene Gestaltung bewirkt, dass der Streifen 19 nach Abreissen des Lappens 20 - also- nach Verletzung der Originalitätssicherung - die Drehung der Verschlusskappe 3 nicht behindert. Ferner ist es nicht möglich, den Lappen 20 in die Ausnehmung 16 zurückzustecken, um Originalität vorzutäuschen.

In einer nicht gezeichneten Variante zu Fig. 4 ist der Ring 17 so gross, dass die Sollbruchstelle 18 zwischen den Aussenrand des Ringes 17 und den Lappen 20 zu liegen kommt, wobei der Streifen 19 wegfällt. Die in Fig. 2 dargestellte Originalitätssicherung ist vorzugsweise aus Karton. Dies erlaubt kostengünstige Herstellung, problemloses Bedrucken und leichte Integration während des Verschliessvorganges.

Fig. 2 zeigt ein zweites Ausführungsbeispiel. Anstelle der Kugel 13 aus Fig. 1 tritt hier ein Kugelteil 21, der über ein ringförmiges Federgelenk 22 mit dem dem stirnseitigen Abschluss des Tubenhalses 7 verbunden ist und im gleichen Spritzwerkzeug hergestellt wird. Die übrigen Teile und Ausbildungen entsprechen jenen von Fig. 1. Beim Drehen der Verschlusskappe 3 wird der Kugelteil 21 gegen die Nachgiebigkeit des Federgelenkes 22 nach unten gedrückt.

Die die Originalitätssicherung darstellenden Teile 17 bis 20 sind sowohl in Fig. 2 als auch in Fig. 3 unverändert und werden nicht mehr beschrieben.

Ein weiteres Ausführungsbeispiel ist in Fig. 3 a, b dargestellt. Hier weist der stirnseitige Abschluss des Tubenhalses 7, bei unverminderter Wandstärke, einen Aufsatz in Form eines Kugelsegmentes 23 auf. Die Abschlussplatte 10 ist in einem zentralen Bereich 24 dünner ausgeführt als der Rest der Abschlussplatte 10. Wird die Verschlusskappe 3 gedreht, so gibt die Abschlussplatte 10 im Bereich 24 nach oben nach, bis das Kugelsegment 23 in eine kugelsegmentförmige Ausbuchtung 25 im Bereich 24 der Abschlussplatte 10 einrastet. Diese Ausbuchtung 25 ist im Bezug auf die Oeffnung 14 in der Verschlusskappe 3 ebenfalls um einen Winkel α versetzt, so dass das Einrasten des Kugelsegmentes 23 in der Ausbuchtung 25 in der gleichen Position der Verschlusskappe 3 erfolgt, wie das Freigeben der Oeffnung 6 im Tubenhals 7 durch die Oeffnung 14 in der Verschlusskappe 3.

Die Vorteile der beschriebenen Gestaltungen liegen vornehmlich darin, dass die Tube, die mit dem erfindungsgemässen Verschluss versehen ist, im wesentlichen verschlossen bleibt. Der kleine Rest des Tubeninhaltes, der in der Oeffnung 14 in der Verschlusskappe 3 verbleibt, wenn das ausgedrückte Quantum beispielsweise mit einem Finger entfernt wurde, wird durch die Kugel 13, das Kugelsegment 23 oder den Kugelteil 21 nach dem Zurückdrehen der Verschlusskappe 3 aus der genannte Oeffnung 14 herausgedrückt, und kann abgewischt werden. Es entstehen weder an der Tubenöffnung noch am Tubendeckel unhygienische und unappetitliche Ansammlungen von vertrocknetem oder verdorbenem Tubeninhalt; zudem kann der Inhalt der Tube weder verunreinigt werden noch antrocknen. Da kein Deckel abgenommen wird, kann dieser auch nicht weggelegt oder verlegt werden und auch nicht zu Boden fallen. Weder der Tubeninhalt noch das Innere des Deckels kommen je mit Fremdstoffen in Kontakt. Dies ist von besonderer Bedeutung, da je länger je mehr auf konservierende und bakteriostatische Zusätze zu Tubeninhalten verzichtet wird.

Durch Anpassen der Grössen der Oeffnung 14 und der sie verschliessenden Kugel 13 oder der Kugelteile 21, 23, ist der erfindungsgemässe Tubenverschluss für jeden Verwendungszweck, bzw. Inhalt geeignet.

## Patentansprüche

1. Verschluss für eine Tube (1) mit einer Verschlusskappe (3), die zum Frei geben des Tubeninhaltes nicht abgenommen werden, muss, verbunden mit einer Originalitätssicherung, dadurch gekennzeichnet, dass
- die Tube (1) eine sich zu einem Tubenhals (7) verengende Schulter (2) aufweist, an der im Bereich des Randes dieser Schulter (2) ein Nocken (15) angebracht ist,
- der Tubenhals (7) an der Aussenseite einen Ringwulst (4) aufweist und an seiner Stirnfläche bis auf eine exzentrisch angebrachte Oeffnung (6) verschlossen ist,
- in der Stirnfläche des Tubenhalses (7) ein zumindest in Richtung auf die Verschlusskappe kugelförmig vortehendes Organ (13, 21, 23) vorhanden ist, welches in bezug auf die Oeffnung (6) um den Winkel α versetzt ist und den gleichen Abstand von der Achse des Tubenhalses (7) aufweist, wie die Oeffnung (6) im Tubenhals (7),
- die Verschlusskappe (3) gegliedert ist in einen inneren zylindrischen Teil (9), einen äusseren, im wesentlichen zylindrischen Teil (8) und eine obere Abschlussplatte (10), wobei der innere zylindrische Teil (9) so dimensioniert ist, dass er über den Tubenhals (7) passt und um dieses gedreht werden kann und auf seiner Innenfläche eine Ringnut (5) aufweist, die über den Ringwulst (4) des Tubenhalses (7) passt,
- die Ringnut (5) und der Ringwulst (4) so geformt sind, dass die Verschlusskappe (3) über den Tubenhals (7) gepresst werden kann unter Dehnung des inneren zylindrischen Teiles (9) der Verschlusskappe (3), dass aber ein Zurückziehen der Verschlusskappe (3) ohne deren Zerstörung nicht möglich ist,
- die Abschlussplatte (10) eine Oeffnung (14) aufweist, die in einer Position der Verschlusskappe (3) genau über das kugelförmig vorstehende Organ (13, 21, 23) zu liegen kommt und die in einer zweiten Position mit der exzentrisch angebrachten Oeffnung (6) im Tubenhals (7) zusammenwirkt, und die so geformt ist, dass das kugelförmig vorstehende Organ (13, 21, 23) so in sie hineinpasst, dass sie durch dieses Organ (13, 21, 23) verschlossen wird,
- die Verschlusskappe (3) am unteren Rand ihres im wesentlichen zylindrischen äusseren Teiles (8) eine Ausnehmung (16) aufweist, die über den Nocken (15) an der Schulter (2) zu liegen kommt und so breit bemessen ist, dass die Verschlusskappe (3) um den Winkel α gedreht werden kann, wobei der Nocken (15) diese Drehung beidseitig begrenzt, und sich die Originalitätssicherung durch den äusseren zylindrischen Teil (8) und die Ausnehmung (16) nach aussen erstreckt, wobei sie die Drehung der Verschlusskappe(3) blockiert.

2. Verschluss für eine Tube nach Patentanspruch 1, dadurch gekennzeichnet, dass
- das kugelförmig vorstehende Organ eine Kugel (13) ist,
- im Tubenhals (7) ein nach oben offener Zylinder (11) angebracht ist zur Aufnahme einer Schraubenfeder (12), welche die Kugel (13) nach oben in die Oeffnung (14) in der Verschlusskappe (3) drückt, wobei die Achse des Zylinders (11) um den Winkel α gegen die Oeffnung (6) im Tubenhals (7) versetzt ist und von der Achse des Tubenhalses (7) den gleichen Abstand aufweist, wie die genannte Oeffnung (6).

3. Verschluss für eine Tube nach Patentanspruch 1, dadurch gekennzeichnet, dass das kugelförmig vorstehende Organ ein Kugelteil (21) ist, welcher über ein ringförmiges Federgelenk (22) mit dem Stirnfläche des Tubenhalses (7) verbunden ist, welches Federgelenk (22) den Kugelteil (21) nach oben in die Oeffnung (14) in der Verschlusskappe (3) drückt, wobei die Achse des Kugelteils (21) um den Winkel α gegen die Oeffnung (6) im Tubenhals (7) versetzt ist und von der Achse des Tubenhalse (7) den gleichen Abstand aufweist, wie die genannte Oeffnung (6).

4. Verschluss für eine Tube nach Patentanspruch 1, dadurch gekennzeichnet, dass
- das kugelförmig vorstehende Organ ein Kugelsegment (23) ist, welches in Form eines Aufsatzes auf der Stirnfläche des Tubenhalses (7) sitzt,
- die Abschlussplatte (10) der Verschlusskappe (3) in einem zentralen Bereich (24) dünnwandiger ausgeführt ist, als die übrigen Teile der Verschlusskappe (3), wobei dieser Bereich (24) die Oeffnung (14) enthält, die vom Kugelsegment (23) verschlossen wird,
- beim Drehen der Verschlusskappe (3) aus der Verschlussposition das Kugelsegment (23) gegen die vom zentralen Bereich (24) auf das Kugelsegment (23) ausgeübten Kraft aus der Oeffnung (14) herausbewegt werden kann,
- die Achse des Kugelsegmentes (23) um den Winkel α gegenüber der Oeffnung (6) im Tubenhals (7) versetzt ist und von der Achse des Tubenhalses (7) den gleichen Abstand aufweist, wie die genannte Oeffnung (6)
- der zentrale Bereich (24), ebenfalls um einen Winkel α von der Oeffnung (14) in der Verschlusskappe (3) versetzt, eine Ausbuchtung (25) aufweist, welche von der Achse des Tubenhalses (7) den gleichen Abstand aufweist wie die genannte Oeffnung (6), und in welche Ausbuchtung (25) das Kugelsegment (23) einrastet, wenn die Oeffnung (6) im Tubenhals (7) mit der Oeffnung (14) in der Verschlusskappe (3) zur Deckung kommt.

5. Verschluss für eine Tube nach Patentanspruch 1 bis 4, dadurch gekennzeichnet, dass die Abschlussplatte (10) der Verschlusskappe (3) eben ist.

6. Verschluss für eine Tube nach Patentanspruch 1 bis 4, dadurch gekennzeichnet, dass die Abschlussplatte (10) der Verschlusskappe (3) konkav gewölbt ist.

7. Verschluss für eine Tube nach Patentanspruch 1 bis 4, dadurch gekennzeichnet, dass die Abschlussplatte (10) der Verschlusskappe (3) konvex gewölbt ist.

8. Verschluss für eine Tube nach Patentanspruch 1 bis 7, dadurch gekennzeichnet, dass der äussere, im wesentlichen zylindrische Teil (8) polygonal gestaltet ist.

9. Verschluss für eine Tube nach Patentanspruch 1 bis 8, dadurch gekennzeichnet, dass
- ein Ring (17) vorhanden ist, der vor dem Aufsetzen der Verschlusskappe (3) zwischen die inneren und äusseren zylindrischen Teile (9, 8) der Verschlusskappe (3) eingelegt werden kann, welcher Ring über eine Sollbruchstelle (18) mit einem Lappen (20) verbunden ist, welcher Lappen (20) in die Ausnehmung (16) und ausserhalb der Verschlusskappe (3) zu liegen kommt, wobei dessen ausserhalb der Verschlusskappe (3) liegende Dimensionen grösser sind, als die Breite der Ausnehmung (16),
- die Dicke des Materials, aus welchem die aus Ring (17) und Lappen (20) bestehenden Originalitätssicherung hergestellt ist, der Höhe der Ausnehmung (16) entspricht.

10. Verschluss für eine Tube nach Patentanspruch 9, dadurch gekennzeichnet, dass zwischen dem Ring (17) und der Sollbruchstelle (18) ein Streifen (19) eingefügt ist,und dass die Dicke des Materials, aus welchem die aus Ring (17) Streifen (19) und Lappen (20) bestehenden Originalitätssicherung hergestellt ist, der Höhe der Ausnehmung (16) entspricht.

11. Verschluss für eine Tube nach Patentanspruch 9, dadurch gekennzeichnet, dass die aus Ring (17) und Lappen (20) bestehende Originalitätssicherung aus Karton besteht.

12. Verschluss für eine Tube nach Patentanspruch 10, dadurch gekennzeichnet, dass die aus Ring (17), Streifen (19) und Lappen (20) bestehende Originalitätssicherung aus Karton besteht.

## Claims

1. A closure for a tube (1) with a closure cap (3), which does not have to be removed to release the contents of the tube, combined with a tamper evident fastening, characterised in that
- the tube (1) comprises a shoulder (2) narrowing to a tube neck (7) onto which a detent (15) is formed in the region of the edge of this shoulder (2),
- the tube neck (7) comprises an annular ring (4) and is closed except for an eccentrically placed opening (6),
- on the top edge of the tube neck (7) there is an protruding member (13, 21, 23) which is, at least in the direction of the closure cap, ball-like, which is offset in relation to the opening (6) by angle α and is the same distance from the axis of the tube neck (7) as the opening (6) in the tube neck (7),
- the closure cap (3) is divided into an inner cylindrical part (9), an outer, essentially cylindrical part (8) and an upper closure plate (10), whereby the inner cylindrical part (9) is so dimensioned that it fits over the tube neck (7) and can be turned around it and which has an annular groove (5) on its inner surface, which fits over the annular ring (4) on the tube neck (7),
- the annular groove (5) and the annular ring (4) are formed so that the closure cap (3) can be pressed over the tube neck (7), by stretching the inner cylindrical part (9) of the closure cap (3), but that pulling off the closure cap (3) is not possible without destroying it,
- the closure plate (10) comprises an opening (14), which in one position of the closure cap (3) lies exactly above the protruding ball-like member (13, 21, 23), and in a second position comes together with the eccentrically placed opening (6) in the tube neck (7), and which is so formed that the ball-like protruding member (13, 21, 23) fits into it so that it is sealed by this member (13, 21, 23),
- the closure cap (3) comprises a cut-out (16) on its under edge in the essentially cylindrical outer part (8), which comes to lie over the detent (15) on the shoulder (2) and is dimensioned wide enough so that the closure cap (3) can be turned through the angle α, and the detent (15) limits this rotation on both sides, and the tamper-evident fastening emerges through the outer cylindrical part (8) and the cut-out (16) to the outside, and blocks the rotation of the closure cap (3).

2. A closure for a tube according to Patent Claim 1, characterised in that
- the ball-like protruding member is a ball (13),
- a cylinder (11), open at the top is attached inside the tube neck (7) to receive a coil spring (12), which urges the ball (13) upwards into the opening (14) in the closure cap (3), and the axis of the cylinder (11) is offset by an angle α from the opening (6) in the tube neck (7) and has the same distance from the axis of the tube neck (7) as the aforementioned opening (6).

3. A closure for a tube according to Patent Claim 1, characterised in that the ball-like protruding member is a rounded part (21), which is joined to the top surface of the tube neck by a ring-shaped spring link (22), which spring linkage (22) presses the rounded part (21) upwards into the opening (14) in the closure cap (3), where the axis of the rounded part (21) is offset by an angle a from the opening (6) in the tube neck (7) and is the same distance from the axis of the tube neck (7) as the aforementioned opening (6).

4. A closure for a tube according to Patent Claim 1, characterised in that
- the ball-like protruding member is a rounded segment (23), which sits on the top surface of the tube neck (7) in the form of a raised portion,
- the closure plate (10) of the closure cap (3) is made with a thinner wall in a central area (24) than the other parts of the closure cap (3), and this area (24) includes the opening (14), which is closed by the rounded segment (23),
- on turning the closure cap (3) from the locked position the rounded segment (23) can be moved out of the opening (14) against the force exerted by the central area (24) on the rounded segment (23),
- the axis of the rounded segment (23) is offset by an angle α from the opening (6) in the tube neck (7) and is the same distance from the axis of the tube neck (7) as the aforementioned opening (6),
- the central area (24) has a protrusion (25), likewise offset by an angle α from the opening (14), which is the same distance from the axis of the tube neck (7) as the aforementioned opening (6) and in which protrusion the rounded segment (23) registers when the opening (6) in the tube neck (7) comes over the opening (14) in the closure cap (3).

5. A closure for a tube according to anyone of Patent Claims 1 to 4, characterised in that the closure plate (10) of the closure cap (3) is flat.

6. A closure for a tube according to anyone of Patent Claims 1 to 4, characterised in that the closure plate (10) of the closure cap (3) is concavely curved.

7. A closure for a tube according to anyone of Patent Claims 1 to 4, characterised in that the closure plate (10) of the closure cap (3) is convexly curved.

8. A closure for a tube according to anyone of Patent Claims 1 to 7, characterised in that the outer, essentially cylindrical part (8) is polygonally shaped.

9. A closure for a tube according to anyone of Patent Claims 1 to 8, characterised in that
- a ring (17) is present which can be put in between the inner and outer cylindrical parts (9, 8) of the closure cap (3) before the assembly of the closure cap (3), which ring is joined via an intended fracture point (18) to a tab (20), which tab (20) comes to lie in the cut-out (16) and outside the closure cap (3), whereby its dimensions outside the closure cap (3) are greater than the width of the cut-out (16),
- the thickness of the material from which the ring (17) and the tab (20) comprising the tamper-evident fastening corresponds to the height of the cut-out (16).

10. A closure for a tube according to Patent Claim 9, characterised in that a strip (19) is introduced between the ring (17) and the intended fracture point (18), and that the thickness of the materials from which the Ring (17), strip (19) and tab (20), comprising the tamper-evident fastening are made, corresponds to the height of the cut-out.

11. A closure for a tube according to Patent Claim 9, characterised in that the tamper-evident fastening comprising the ring (17) and tab (20), is made of cardboard.

12. A closure for a tube according to Patent Claim 10, characterised in that the tamper-evident fastening comprising the ring (17), strip (19) and tab (20), is made of cardboard.

## Revendications

1. Fermeture pour un tube (1) pourvu d'un couvercle (3) qui n'a pas besoin d'être enlevé pour libérer le contenu du tube, associée à une garantie d'origine, caractérisée en ce que
- le tube (1) comporte un épaulement (2) qui se rétrécit pour former un col de tube (7) et sur lequel est prévu, dans la zone du bord, une saillie (15),
- le col de tube (7) comporte, sur le coté extérieur, un bourrelet annulaire (4) et est fermé sur sa surface frontale jusqu'à une ouverture (6) excentrée,
- dans la surface frontale du col de tube (7) est prévu un organe (13, 21, 23) qui fait saillie suivant une forme sphérique au moins en direction du couvercle, qui est décalé suivant l'angle α par rapport à l'ouverture (6) et qui présente le même écartement par rapport à l'axe du col de tube (7) que l'ouverture (6) de celui-ci,
- le couvercle (3) se divise en un élément cylindrique intérieur (9), un élément extérieur sensiblement cylindrique (8) et une plaque de fermeture supérieure (10), l'élément cylindrique intérieur (9) étant dimensionné pour s'ajuster sur le col de tube (7) et pour pouvoir tourner autour de celui-ci, et comportant sur sa surface intérieure une rainure annulaire (5) qui s'ajuste sur le bourrelet annulaire (4) du col de tube (7),
- la rainure annulaire (5) et le bourrelet annulaire (4) sont formés de telle sorte que le couvercle (3) puisse être pressé sur le col de tube (7) moyennant une extension de l'élément cylindrique intérieur (9) du couvercle (3), mais pour qu'il ne soit pas possible d'enlever ledit couvercle (3) sans le détruire,
- la plaque de fermeture (10) comporte une ouverture (14) qui, dans une première position du couvercle (3), vient se placer exactement au-dessus de l'organe saillant sphérique (13, 21, 23) et, dans une seconde position, coopère avec l'ouverture excentrée (6) du col de tube (7), et qui est formée de telle sorte que ledit organe saillant sphérique (13, 21, 23) entre dans cette ouverture de manière à la fermer, et
- le couvercle (3) comporte, sur le bord inférieur de son élément extérieur sensiblement cylindrique (8), un creux (16) qui vient se placer sur la saillie (15) de l'épaulement (2) et dont la largeur est telle que le couvercle (3) peut être tourné suivant l'angle α, la saillie (15) limitant cette rotation des deux côtés et la garantie d'origine s'étendant vers l'extérieur à travers l'élément cylindrique extérieur (8) et le creux (16), bloquant ainsi la rotation du couvercle (3).

2. Fermeture pour un tube selon la revendication 1, caractérisée en ce que
- l'organe saillant sphérique est une bille (13), et
- dans le col de tube (7) est prévu un cylindre (11) ouvert vers le haut et destiné à recevoir un ressort hélicoïdal (12) qui pousse la bille (13) vers le haut dans l'ouverture (14) du couvercle (3), l'axe du cylindre (11) étant décalé suivant l'angle α par rapport à l'ouverture (6) du col de tube (7) et présentant le même écartement par rapport à l'axe du col de tube (7) que ladite ouverture (6).

3. Fermeture pour un tube selon la revendication 1, caractérisée en ce que l'organe saillant sphérique est un élément sphérique (21) relié à la surface frontale du col de tube (7) par l'intermédiaire d'un joint à ressort annulaire (22) qui pousse l'élément sphérique (21) vers le haut dans l'ouverture (14) du couvercle (3), l'axe de l'élément sphérique (21) étant décalé suivant l'angle α par rapport à l'ouverture (6) du col de tube (7) et présentant le même écartement par rapport à l'axe du col de tube (7) que ladite ouverture (6).

4. Fermeture pour un tube selon la revendication 1, caractérisée en ce que
- l'élément saillant sphérique est un segment sphérique (23) qui est placé sous la forme d'un élément rapporté sur la surface frontale du col de tube (7),
- dans une zone centrale (24), la plaque de fermeture (10) du couvercle (3) est plus mince que les autres éléments du couvercle (3), cette zone (24) contenant l'ouverture (14) qui est fermée par le segment sphérique (23),
- lors de la rotation du couvercle (3) à partir de la position fermée, le segment sphérique (23) peut être sorti de l'ouverture (14) à l'encontre de la force exercée par la zone centrale (24) sur le segment sphérique (23),
- l'axe du segment sphérique (23) est décalé suivant l'angle α par rapport à l'ouverture (6) du col de tube (7) et présente le même écartement par rapport à l'axe du col de tube (7) que ladite ouverture (6), et
- la zone centrale (24) comporte, également décalé suivant un angle α par rapport à l'ouverture (14) du couvercle (3), un creux (25) qui présente le même écartement par rapport à l'axe du col de tube (7) que l'ouverture (6), et dans lequel le segment sphérique (23) vient s'encliqueter quand l'ouverture (6) du col de tube (7) vient recouvrir l'ouverture (14) du couvercle (3).

5. Fermeture pour un tube selon les revendications 1 à 4, caractérisée en ce que la plaque de fermeture (10) du couvercle (3) est plane.

6. Fermeture pour un tube selon les revendications 1 à 4, caractérisée en ce que la plaque de fermeture (10) du couvercle (3) est concave.

7. Fermeture pour un tube selon les revendications 1 à 4, caractérisée en ce que la plaque de fermeture (10) du couvercle (3) est convexe.

8. Fermeture pour un tube selon les revendications 1 à 7, caractérisée en ce que l'élément extérieur sensiblement cylindrique (8) a une forme polygonale.

9. Fermeture pour un tube selon les revendications 1 à 8, caractérisée en ce que
- il est prévu une bague (17) qui peut être placée avant la pose du couvercle (3) entre les éléments cylindriques intérieur et extérieur (9, 8) de celui-ci, laquelle bague est reliée par l'intermédiaire d'un point de rupture (18) à une languette (20) qui vient se placer dans le creux (16) et à l'extérieur du couvercle (3) et dont les dimensions situées à l'extérieur du couvercle (3) sont supérieures à la largeur du creux (16), et
- l'épaisseur du matériau dans lequel est réalisée la garantie d'origine formée de la bague (17) et de la languette (20) correspond à la hauteur du creux (16).

10. Fermeture pour un tube selon la revendication 9, caractérisée en ce qu'une bande (19) est insérée entre la bague (17) et le point de rupture (18), et en ce que l'épaisseur du matériau dans lequel est réalisée la garantie d'origine formée de la bague (17), de la bande (19) et de la languette (20) correspond à la hauteur du creux (16).

11. Fermeture pour un tube selon la revendication 9, caractérisée en ce que la garantie d'origine formée de la bague (17) et de la languette (20) est en carton.

12. Fermeture pour un tube selon la revendication 10, caractérisée en ce que la garantie d'origine formée de la bague (17), de la bande (19) et de la languette (20) est en carton.
